# EUROPÄISCHE PATENTANMELDUNG

(11) **EP 0 044 439 A1**
(43) Veröffentlichungstag der Anmeldung: **27.01.1982**
(21) Anmeldenummer: 81104989.9
(22) Anmeldetag: 26.06.1981
(51) Int. Cl.: B65H 45/14

(54) **Antriebsseitige Kupplung für mit der Antriebswelle nicht fluchtende Falz- oder Messerwellen bei Falzwerken**

(30) Priorität: 18.07.1980 DE 3027345
(71) Anmelder: Maschinenbau Oppenweiler Binder GmbH & Co., D-71570 Oppenweiler (DE)
(72) Erfinder: Klenk, Emil, D-7157 Murrhardt (DE)
(74) Vertreter: Finck, Dieter, Dr.Ing.

(57) **Zusammenfassung**

Eine antriebsseitige Kupplung für mit der Antriebswelle nicht fluchtende Falz- oder Messerwellen bei Falzerken mit einem Verbindungsstück (5) zwischen Antriebswelle und Falzwelle (10), das radial zur Antriebswellenachse in einer Koordinate verschieblich, jedoch drehfest zu dieser angeordnet ist und mit einem am Falzwerkrahmen (1) festlegbaren Lagerhebel (2), der eine Durchgangsbohrung (4) für die Aufnahme eines auf der Falz- oder Messerwelle sitzenden Wälzlagers (11) aufweist, über das ein Wellenendabschnitt (13) der Falz- oder Messerwelle für eine Drehverbindung mit der Antriebswelle vorsteht, der mit dem relativ zur Falz- oder Messerwellenachse radial in einer weiteren, zur ersten Koordinate senkrechten Koordinate verschieblichen Verbindungsstück (5) drehfest verbunden ist, soll so vereinfacht werden, daß sie mit geringem Aufwand herstellbar ist und sehr einfach montiert werden kann. Dies wird dadurch erreicht, daß der Wellenendabschnitt (13) zwei parallele, ebene Flächen (14) aufweist, die am Verbindungsstück (5) von zwei parallelen, die Breite der Flächen (14) erheblich übergreifenden Eingriffsflächen (6) einer stirnseitigen, ein radiales Verschieben der Welle (10) in der weiteren Koordinate parallel zu diesen Eingriffsflächen (6) zulassende Aussparung im Verbindungsstück (5) paßgerecht umgriffen sind.

## Beschreibung

Die Erfindung betrifft eine antriebsseitige Kupplung für mit der Antriebswelle nicht fluchtende Falz- oder Messerwellen bei Falzwerken mit einem Verbindungsstück zwischen Antriebswelle und Falzwelle, das radial zur Antriebswellenachse in einer Koordinate verschieblich, jedoch drehfest zu dieser angeordnet ist und mit einem am Falzwerkrahmen festlegbaren Lagerhebel, der eine Durchgangsbohrung für die Aufnahme eines auf der Falz- oder Messerwelle sitzenden Wälzlagers aufweist, über das ein Wellenendabschnitt der Falz- oder Messerwelle für eine Drehverbindung mit der Antriebswelle vorsteht, der mit dem relativ zur Falz-oder Messerwellenachse radial in einer weiteren, zur ersten Koordinate senkrechten Koordinate verschieblichen Verbindungsstück drehfest verbunden ist.

Bei einer ersten Ausführungsform einer aus der DE-OS 23 53 961 bekannten Kupplung besteht das Verbindungsstück aus zwei Teilen. Der eine Teil des Verbindungsstücks hat eine sich in einer ersten Koordinate erstreckende radiale Nut, in welche ein auf der Antriebswelle gelagerter Fortsatz derart eingreift, daß eine Drehverbindung besteht, der Fortsatz in der radialen Nut jedoch verschieblich ist. Der andere Teil des Verbindungsstücks hat eine Bohrung, in welche der Wellenendabschnitt der Falzwelle ragt und mittels einer radialen Stiftschraube damit verbunden ist. Das der Falzwelle gegenüberliegende Ende des anderen Teils des Verbindungsstücks hat eine sich längs einer zweiten Koordinate erstreckende radiale Aussparung, die zur ersten Koordinate senkrecht verläuft. In diese radiale Aussparung ragt ein Ansatz an dem einen Teil des Verbindungsstücks derart, daß eine Drehverbindung gewährleistet ist, jedoch eine Verschiebung der beiden Teile des Verbindungsstücks längs der zweiten Koordinate möglich ist.

Diese bekannte Kupplung hat den Nachteil, daß sie herstellungstechnisch sehr aufwendig ist.

Bei einer weiteren Ausführungsform dieser Kupplung sind antriebswellenseitig zwei in Richtung der Falzwerkwelle vorstehende Klauen mit zueinander parallelen Innenflächen vorgesehen, die eine radiale Nut in einer ersten Koordinate begrenzen. In diese radiale Nut ist ein Zwischenglied so eingesetzt, daß es zwischen den Klauen drehfest gehalten ist, jedoch in der von den Klauen gebildeten radialen Nut verschieblich ist. Auf dem Wellenendabschnitt der Falzwelle ist mittels einer radialen Stiftschraube ein Verbindungsstück festgelegt, das zwei in Richtung der Antriebswelle vorstehende Klauen mit zueinander parallelen Innenflächen aufweist, die zwischen sich eine radiale Aussparung freilassen, die sich längs einer zweiten Koordinate erstreckt, die zur ersten Koordinate senkrecht verläuft. In die radiale Aussparung zwischen den Klauen des Verbindungsstücks paßt das Zwischenglied derart, daß eine drehsichere Verbindung besteht, jedoch eine radiale Relativverschiebung zwischen den Klauen und dem Zwischenglied möglich ist. Das Zwischenglied ist so bemessen, daß es in seinen Eckbereichen über die Breite bzw. Höhe der Klauen vorsteht.

Diese Ausführungsform der Kupplung hat zusätzlich zu dem für die Herstellung erforderlichen großen konstruktiven Aufwand den Nachteil, daß die Verschiebung der Klauen bezüglich des Zwischenglieds Begrenzungen unterliegt, sobald die Klauen bei einer entsprechenden Verschiebung an den Eckbereichen des Zwischenglieds aufeinanderstoßen.

Die der Erfindung zugrundeliegende Aufgabe besteht' riun darin, die antriebsseitige Kupplung so zu vereinfachen, daß sie mit geringerem Aufwand herstellbar ist und sehr einfach montiert werden kann.

Diese Aufgabe wird dadurch gelöst, daß der Wellenendabschnitt zwei parallele, ebene Flächen aufweist, die am Verbindungsstück von zwei parallelen, die Breite der Flächen erheblich übergreifenden Eingriffsflächen einer stirnseitigen, ein radiales Verschieben der Welle in der weiteren Koordinate parallel zu diesen Eingriffsflächen zulassende Aussparung im Verbindungsstück paßgerecht umgriffen sind.

Die erfindungsgemäße antriebsseitige Kupplung hat den Vorteil, daß nur ein einziges Verbindungsstück ohne weitere Zwischenglieder genügt, um die Wirkungsweise einer Oldham-Kupplung zu gewährleisten, wobei eine äußerst einfache Montage erreicht wird, da die Falz- oder Messerwelle mit vormontiertem Lager und erforderlichenfalls mit zusätzlich angeordnetem Federring lediglich in die Durchgangsbohrung des Lagerhebels eingebracht werden muß.

Mit der Maßnahme nach dem Unteranspruch wird der Herstellungsaufwand weiterhin reduziert, da der Vierkant auf den Wellenendabschnitt aufgesetzt, daran angeklebt oder daran verstiftet werden kann.

Anhand der Zeichnung wird ein Ausführungsbeispiel der Erfindung näher erläutert. Es zeigen:
_{F}ig. 1 schematisch in einer Draufsicht eine antriebsseitige Kupplung für eine Falzwelle und
Fig. 2 den Schnitt II-II von Fig. 1.

Bei der in Fig. 1 gezeigten antriebsseitigen Kupplung für die Welle einer Falzwalze eines Falzwerkes ist an einem Falzwerkrahmen 1 ein Lagerhebel 2 mittels eines Bolzens 3 festgelegt. Der Lagerhebel 3 hat eine durchgehende"Stufenbohrung 4. Parallel zu dieser Stufenbohrung 4 ist ein Antriebsteil 8 ausgerichtet angeordnet, das stirnseitig zwei diametral gegenüberliegende Ansätze 9 aufweist, die mit inneren, zueinander parallelen Flächen 7 versehen sind. Zwischen diesen parallelen Flächen 7 des Antriebsteils 9 sind die parallelen Seitenflächen 15 des Verbindungsstücks 5 in Verschiebeeingriff damit angeordnet. Das Verbindungsstück 5 hat weiterhin der Bohrung 4 gegenüberliegend eine Aussparung mit parallelen gegenüberliegenden Eingriffsflächen 6, zwischen die die gegenüberliegenden Flächen 14 eines Vierkantes 13 einschiebbar sind. Die Flächen 14 des Vierkants 13 werden von den Eingriffsflächen 6 geführt. Der Vierkant 13 ist dadurch rechtwinklig zu der Wellenachse im Verbindungsstück 5 und rechtwinklig zur Verschiebung des Verbindungsstücks 5 zwischen den Ansätzen 9 des Antriebsteils 8 verschiebbar. Auf der Welle 10 ist ein Wälzlager 11 vormontiert, an dessen dem Verbindungsstück 5 zagewandter Stirnseite ein Ausgleichsfederring 12 aufgesetzt ist.

Bei der Montage der Falzwälze wird auf der Welle 10 das Wälzlager 11 mit dem Federausgleichsring 12 montiert. Die Falzwalze wird dann axial soweit verschoben, bis der Vierkant 13 durch die Bohrung 4 im Lagerhebel 1 hindurchgeht und sich in die von den Eingriffsflächen 6 gebildete Aussparung im Verbindungsstück 5 erstreckt. In dieser Montagestellung liegt der Ausgleichsfederring 12 an der Innenschulter der Bohrung 4 an, die den Außenring des Wälzlagers 11 aufnimmt.

In Fig. 2 ist der Vierkant 13 im Querschnitt gestrichelt in einer Mittellage in der von den Eingriffsflächen 6 gebildeten Aussparung gezeigt. Bei herausgenommener Welle wird das Verbindungsstück 5 an dem Antriebsteil 9 durch einen nicht gezeigten Zapfen am Herausfallen gehindert.

## Patentansprüche

1. Antriebsseitige Kupplung für mit der Antriebswelle nicht fluchtende Falz- oder Messerwellen bei Falzwerken mit einem Verbindungsstück zwischen Antriebswelle und Falzwelle, das radial zur Antriebswellenachse in einer Koordinate verschieblich, jedoch drehfest zu dieser angeordnet ist und mit einem am Falzwerkrahmen festlegbaren Lagerhebel, der eine Durchgangsbohrung für die Aufnahme eines auf der Falz- oder Messerwelle sitzenden Wälzlagers aufweist, über das ein Wellenendabschnitt der Falz- oder Messerwelle für eine Drehverbindung mit der Antriebswelle vorsteht, der mit dem relativ zur Falz- oder Messerwellenachse radial in einer weiteren, zur ersten Koordinate senkrechten Koordinate verschieblichen Verbindungsstück drehfest verbunden ist, dadurch gekennzeichnet, daß der Wellenendabschnitt (13) zwei parallele, ebene Flächen (14) aufweist, die am Verbindungsstück (5) von zwei parallelen, die Breite der Flächen (14) erheblich übergreifenden Eingriffsflächen (6) einer stirnseitigen, ein radiales Verschieben der Welle (10) in der weiteren Koordinate parallel zu diesen Eingriffsflächen (6) zulassende Aussparung im Verbindungsstück (5) paßgerecht umgriffen sind.

2. Antriebsseitige Kupplung nach Anspruch 1, dadurch gekennzeichnet, daß der Wellenendabschnitt (13) ein Vierkant ist.
